# EUROPÄISCHE PATENTSCHRIFT

(11) **EP 1 262 423 B1**
(45) Veröffentlichungstag und Bekanntmachung des Hinweises auf die Patenterteilung: **31.05.2006**
(21) Anmeldenummer: 02008674.0
(22) Anmeldetag: 17.04.2002
(51) Int. Cl.: B65D 83/14

(54) **Sprühdose**
Spray can
Bombe à aerosol

(30) Priorität: 01.06.2001 DE 10126961
(43) Veröffentlichungstag der Anmeldung: 04.12.2002
(62) Teilanmeldung aus: 04014923.9
(73) Patentinhaber: progression licensing ag, 9000 St. Gallen (CH)
(72) Erfinder: Keller, Silvio, 74855 Hassmersheim (DE)
(74) Vertreter: Naumann, Ulrich

(56) Entgegenhaltungen:
- EP-A- 1 199 255
- DE-B- 2 039 314
- ES-U- 1 039 242
- US-A- 3 075 673

## Beschreibung

Die Erfindung betrifft eine Sprühdose mit einem Dosenkörper zur Aufnahme des Sprühguts, wobei dem Dosenkörper eine Sprüheinrichtung für das Sprühgut und ein Farberkennungselement zur Anzeige der Farbe des Sprühguts zugeordnet ist, und einem Deckel zum Schutz der Sprüheinrichtung.

Sprühdosen der eingangs genannten Art sind seit langem aus der Praxis bekannt und existieren in den unterschiedlichsten Ausführungsformen. Dabei ist der Dosenkörper meist zylinderförmig ausgestaltet, wobei die Sprüheinrichtung an einer der Grundflächen des Zylinders angeordnet ist. Die Sprüheinrichtung ist meist durch einen Sprühkopf mit einem Sprühventil gebildet. Der Deckel ist häufig ebenfalls im Wesentlichen zylinderförmig ausgebildet, wobei eine Grundfläche des Zylinders weggelassen ist, um an den Dosenkörper im Bereich der Sprüheinrichtung anzukoppeln.

Sprühdosen der eingangs genannten Art werden häufig zum Versprühen von farbigen Lacken verwendet. Zur Erkennung des Farbtons des im Dosenkörper aufgenommenen Lacks ist häufig entweder der Deckel entsprechend der aufgenommenen Lackfarbe vollständig eingefärbt oder ein Teil des Dosenkörpers entsprechend lackiert. Hierdurch ist beispielsweise beim Kauf der Sprühdose der Farbton des im Dosenkörper aufgenommenen Lacks sicher bestimmbar.

Aus der DE 20 39 314 B ist eine Sprühdose mit allen Merkmalen des Oberbegriffs des Patentanspruchs 1 bekannt. Bei der bekannten Sprühdose ist auf dem Dom eine Farbschicht entsprechend der Farbe des Lackinhalts der Dose aufgebracht. Diese Signalfarbschicht dient als Farberkennungselement zur Anzeige der Farbe des Sprühguts.

Des Weiteren ist aus der ES 1 039 242 U ebenfalls eine Sprühdose mit allen Merkmalen des Oberbegriffs des Patentanspruchs 1 bekannt. Die aus der Entgegenhaltung bekannte Sprühdose weist ebenfalls am Dom der Sprühdose ein Farberkennungselement zur Anzeige der Farbe des Sprühguts auf.

Bei den bekannten Sprühdosen ist problematisch, dass aufgrund der Anzeige des Farbtons des Lacks entweder mit einem vollständig eingefärbten Deckel oder mit einem lackierten Bereich auf dem Dosenkörper entweder der Deckel oder der Dosenkörper individuell für jeden Farbton hergestellt werden muss. Je mehr Farben ein Hersteller anbietet, desto mehr individuelle Dosenkörper und/oder Deckel sind durch den Hersteller zu produzieren. Dies ist einerseits zeitaufwendig bei der Herstellung, da die Dosenkörper oder die Deckel individuell erzeugt werden müssen, und auch bei der Lagerhaltung sehr aufwendig, da eine Lagerung mit farblicher Ordnung der Dosenkörper oder Deckel erforderlich ist. In jedem Fall sind hohe Herstellungskosten bei den herkömmlichen Sprühdosen die Folge.

Der vorliegenden Erfindung liegt daher die Aufgabe zugrunde, eine Sprühdose der eingangs genannten Art derart auszugestalten und weiterzubilden, dass eine vereinfachte Herstellung mit reduzierten Kosten mit konstruktiv einfachen Mitteln erreicht ist.

Erfindungsgemäß wird die voranstehende Aufgabe durch eine Sprühdose mit den Merkmalen des Patentanspruchs 1 gelöst. Danach ist die in Rede stehende Sprühdose derart ausgebildet, dass das Farberkennungselement dem Dosenkörper reversibel zugeordnet ist, dass das Farberkennungselement als ringartiger Außenmantel einer hohlen Kugelschicht oder eines hohlen Kegelstumpfs mit jeweils einem oberen kleineren und einem unteren größeren Durchgang ausgebildet ist und dass der Außenmantel mit dem Außenrand des unteren Durchgangs formschlüssig an dem inneren Umfang eines im oberen Bereich des Dosenkörpers ausgebildeten, ringartigen Falzes oder Dichtfalzes angeordnet ist.

In erfindungsgemäßer Weise ist zunächst erkannt worden, dass es zur korrekten Anzeige der Farbe des Sprühguts nicht erforderlich ist, den Deckel oder den Dosenkörper einzufärben. Bei der Herstellung der Sprühdosen kann für jede Farbe des Sprühguts der gleiche ursprüngliche Dosenkörper und Deckel verwendet werden. Eine nach Farben sortierte Lagerung der Dosenkörper und Deckel - insbesondere vor der Befüllung des Dosenkörpers - ist nicht mehr erforderlich. Die Zuordnung des Farberkennungselements kann beispielsweise ganz am Ende des Herstellungs- bzw. Befüllungsprozesses der Sprühdose erfolgen.

Durch die reversible Zuordnung des Farberkennungselements zum Dosenkörper ist ermöglicht, dass das Farberkennungselement bei einer versehentlich unrichtigen Zuordnung zu dem Dosenkörper wieder entfernt werden und ein korrektes Farberkennungselement zugeordnet werden kann.

Der Außenmantel könnte derart dem Dosenkörper zugeordnet oder derart auf dem Dosenkörper angeordnet werden, dass die Sprüheinrichtung quasi aus dem oberen kleineren Durchgang herausragt. Mit anderen Worten wäre die Sprüheinrichtung in diesem Fall von dem Außenmantel umgeben. Ein derartiger Außenmantel weist eine relativ große Farberkennungsfläche auf, was die Farberkennung insgesamt vereinfacht.

Im Hinblick auf eine besonders deutliche und sichere Anzeige der Farbe des Sprühguts könnte das Farberkennungselement zumindest bereichsweise mit dem Sprühgut versehen oder lackiert sein. Damit ist die Originalfarbe des Sprühguts auf dem Farberkennungselement aufgebracht.

Insbesondere bei einer Anordnung des Farberkennungselements im Bereich der Sprüheinrichtung könnte der Deckel zumindest bereichsweise im Wesentlichen transparent ausgebildet sein. Hierdurch ist auch bei geschlossenem Deckel und damit vom Deckel überdecktem Farberkennungselement die Identifizierung der Farbe des Sprühguts durch ein Blicken durch den Deckel hindurch möglich.

Im Konkreten könnte das Farberkennungselement als Ring ausgebildet sein. Ein derartiger Ring könnte beispielsweise um die Sprüheinrichtung herum angeordnet werden, was eine Farberkennung aus quasi allen Blickrichtungen ermöglichen könnte. Der Ring könnte je nach Erfordernis offen oder geschlossen ausgebildet sein, wobei ein offener Ring meist einfacher vom Dosenkörper entfembar ist.

Der obige Außenmantel weist eine vorgebbare Materialdicke auf, die auf den jeweiligen Anwendungsfall abzustellen ist. Insbesondere bei einer nicht zu dicken Ausgestaltung des Außenmantels könnte der Außenmantel eine gewisse Elastizität aufweisen. Hierbei bietet sich als Material für den Außenmaterial insbesondere ein Kunststoff an. Aufgrund einer vorhandenen Elastizität könnte der Außenmantel mit Bereichen des Dosenkörpers eine wechselseitige Klemmwirkung bereitstellen, die zu einer sicheren Zuordnung des Farberkennungselements zu dem Dosenkörper beiträgt. Mit anderen Worten ist dann ein unbeabsichtigtes Lösen des Farberkennungselements von dem Dosenkörper weitestgehend vermieden.

Sprühdosen für Farben bzw. Lacke weisen meist einen Dichtfalz auf, der letztendlich direkt um die Sprüheinrichtung ringartig ausgebildet ist. Hierdurch wird eine Abdichtung zwischen dem Dosenkörper und der Sprüheinrichtung erreicht, die meist als separates Element an dem Dosenkörper befestigt wird. Des Weiteren kann eine herkömmliche Sprühdose einen weiteren Falz oder Dichtfalz aufweisen, der im oberen Bereich des Dosenkörpers ausgebildet ist und letztendlich auch als Verstärkung dient. Im Hinblick auf eine besonders einfache Zuordnung des Au-ßenmantels zu dem Dosenkörper könnte der innere Rand des oberen Durchgangs des Außenmantels - sich nach innen erweiternd - angeschrägt sein. Beim Zuordnen des Außenmantels zu dem Dosenkörper rutscht der Außenmantel aufgrund der Anschrägung somit einfacher über den ringartigen Dichtfalz zwischen Sprüheinrichtung und Dosenkörper.

Ebenfalls im Hinblick auf ein vereinfachtes Zuordnen oder Anordnen des Außenmantels zu oder an dem Dosenkörper könnte der Außenmantel im Bereich des Außenrands des unteren Durchgangs - zum unteren Durchgang oder zu seinem freien Ende hin - sich verjüngend angespitzt sein. Eine derartige im Außenbereich des Außenmantels vorgesehene Anspitzung des Außenmantels quasi in Richtung seiner inneren Achse vereinfacht ein Entlangführen oder Entlangrutschen des Außenmantels entlang dem ringartigen Falz oder Dichtfalz im oberen Bereich des Dosenkörpers.

Zur Erzeugung einer besonders sicheren Klemmwirkung zwischen Außenmantel und ringartigem Dichtfalz im Bereich der Sprüheinrichtung könnte der Innendurchmesser des oberen Durchgangs geringfügig kleiner sein als der Außendurchmesser des um die Sprüheinrichtung ausgebildeten, ringartigen Dichtfalzes des Dosenkörpers. Zum Anordnen des Außenmantels um den Dichtfalz bzw. entlang dem Dichtfalz ist dabei eine gewisse Kraft aufzuwenden, die den oberen Durchgang geringfügig elastisch dehnt, um einen sicheren Sitz an dem Dichtfalz oder einen sicheren Sitz unterhalb des Dichtfalzes nach Einnehmen des ursprünglichen ungedehnten Zustands des oberen Durchgangs zu erreichen. Im letztgenannten Fall müsste der Dichtfalz einen Bereich mit geringerem Außendurchmesser aufweisen. Alternativ zu einem derartigen geringeren Außendurchmesser könnte der Außenmantel soweit entlang dem Dichtfalz geführt werden, bis der Außenmantel quasi unterhalb des Dichtfalzes in einem Bereich geringeren Durchmessers ankommt.

Der Außendurchmesser des Außenmantels könnte im Bereich des unteren Durchgangs geringfügig größer sein als der Innendurchmesser des im oberen Bereich des Dosenkörpers ausgebildeten, ringartigen Falzes oder Dichtfalzes des Dosenkörpers. Hierdurch könnte wiederum eine Klemmwirkung aufgrund einer Elastizität des Außenmantels im Bereich des Falzes oder Dichtfalzes erreicht werden. Dies hätte eine besonders sichere Anordnung des Außenmantels am Dosenkörper zur Folge.

Der Außenmantel könnte sich letztendlich vom Dichtfalz um die Sprüheinrichtung bis zum Falz oder Dichtfalz im oberen Bereich des Dosenkörpers erstrecken.

Sowohl im Hinblick auf eine sichere Anordnung des Deckels auf dem Dosenkörper als auch im Hinblick auf eine einfache Zusammenfügung des Deckels mit dem Farberkennungselement könnte der Deckel elastisch ausgebildet sein. Dabei könnte der Deckel insbesondere aus Kunststoff ausgebildet sein.

Mit dem Begriff "Sprühdose" sind auch sämtliche bekannten Spraydosen oder Aerosoldosen umfasst.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer Seitenansicht, schematisch, das Ausführungsbeispiel einer erfindungsgemäßen Sprühdose,
- Fig. 2: in einer Seitenansicht, schematisch und vergrößert, das Farberkennungselement des Ausführungsbeispiels aus Fig. 1,
- Fig. 3: in einer Draufsicht, schematisch und vergrößert, das Farberkennungselement des Ausführungsbeispiels aus Fig.1 und
- Fig. 4: in einer perspektivischen Ansicht, schematisch und vergrößert, das Farberkennungselement des Ausführungsbeispiels aus Fig. 1.

Fig. 1 zeigt in einer schematischen Seitenansicht das Ausführungsbeispiel einer erfindungsgemäßen Sprühdose. Die Sprühdose weist einen Dosenkörper 1 zur Aufnahme des Sprühguts auf, wobei dem Dosenkörper 1 eine Sprüheinrichtung 2 für das Sprühgut zugeordnet ist. Des Weiteren weist die Sprühdose einen Deckel 3 zum Schutz der Sprüheinrichtung 2 auf. Im Hinblick auf eine vereinfachte Herstellung mit reduzierten Kosten ist die Sprühdose derart ausgestaltet, dass dem Dosenkörper 1 oder dem Deckel 3 ein Farberkennungselement 4 zur Anzeige der Farbe des Sprühguts zugeordnet ist.

Das Farberkennungselement 4 ist zumindest in seinem Außenbereich mit dem Sprühgut lackiert, so dass sich letztendlich auf dem Farberkennungselement 4 dasselbe Sprühgut bzw. derselbe Lack befindet wie in dem Dosenkörper 1. Der Deckel 3 ist transparent ausgebildet, so dass das Farberkennungselement 4 auch bei geschlossenem Deckel 3 von außen sichtbar ist.

Das Farberkennungselement 4 ist dem Dosenkörper 1 reversibel zugeordnet. Das Farberkennungselement 4 ist letztendlich als geschlossener Ring ausgebildet, wobei das Farberkennungselement 4 genauer gesagt als ringartiger Außenmantel 5 einer hohlen Kugelschicht mit jeweils einem oberen kleineren und einem unteren größeren Durchgang 6 und 7 ausgebildet ist. Mit anderen Worten ist das Farberkennungselement 4 schalenartig ausgebildet.

Der Außenmantel 5 ist elastisch aus Kunststoff ausgebildet, so dass ein einfaches Anordnen des Außenmantels 5 auf dem Dosenkörper 1 ermöglicht ist. Der innere Rand 8 des oberen Durchgangs 6 ist sich nach innen erweiternd angeschrägt. Des Weiteren ist der Außenmantel 5 im Bereich des Außenrands 9 des unteren Durchgangs 7 sich verjüngend angespitzt. Dies hat den Vorteil, dass der Außenmantel 5 einfacher an einem Dichtfalz 10 und an einem Dichtfalz 11 des Dosenkörpers entlanggleiten kann, wenn der Außenmantel 5 auf den Dosenkörper 1 aufgesetzt wird. Der Dichtfalz 10 bildet dabei den Übergang vom oberen Teil des Dosenkörpers 1 zur Sprüheinrichtung 2. Der Dichtfalz 11 bildet den Übergang von dem zylinderförmigen Mantel des Dosenkörpers 1 zum oftmals konisch ausgebildeten oberen Teil des Dosenkörpers 1.

Der Innendurchmesser des oberen Durchgangs 6 ist geringfügig kleiner als der Außendurchmesser des ringartigen Dichtfalzes 10. D. h., dass der Außenmantel 5 nach seiner Anordnung auf dem Dosenkörper 1 quasi unterhalb des Dichtfalzes 10 in einem verengten Bereich unterhalb des Dichtfalzes 10 eingerastet ist.

Der Außenmantel 5 liegt mit dem Außenrand 9 des unteren Durchgangs 7 quasi formschlüssig an dem inneren Umfang des Dichtfalzes 11 des Dosenkörpers an. Hierzu könnte der Außendurchmesser des Außenmantels 5 im Bereich des unteren Durchgangs 7 geringfügig größer ausgebildet sein als der Innendurchmesser des Dichtfalzes 11. Damit wäre quasi ein Anschmiegen des Außenmantels 5 am inneren Umfang des Dichtfalzes 11 realisiert.

Der Außenmantel 5 erstreckt sich im Wesentlichen von dem oberen Dichtfalz 10 zu dem unteren Dichtfalz 11.

Der Deckel 3 weist Ausnehmungen 12, die sein Teil von der Erfindung sind, für ein Farberkennungselement 4 auf. Insoweit könnte auch dem Deckel 3 ein Farberkennungselement 4 zugeordnet werden. Im Konkreten sind die Außnehmungen 12 in Auflagestegen 13 des Deckels 3 ausgebildet, die zur Auflage auf dem Dosenkörper 1 dienen. Der Deckel 3 ist ebenfalls elastisch und aus Kunststoff ausgebildet.

Die Fig. 2 bis 4 zeigen das als Außenmantel 5 ausgebildete Farberkennungselement 4 in einer schematischen Seitenansicht, in einer schematischen Draufsicht sowie in einer perspektivischen Ansicht, jeweils vergrößert. Dabei sind der obere Durchgang 6 und der untere Durchgang 7 besonders gut erkennbar.

## Patentansprüche

1. Sprühdose mit einem Dosenkörper (1) zur Aufnahme des Sprühguts, wobei dem Dosenkörper (1) eine Sprüheinrichtung (2) für das Sprühgut und ein Farberkennungselement (4) zur Anzeige der Farbe des Sprühguts zugeordnet ist, und einem Deckel (3) zum Schutz der Sprüheinrichtung (2),
**dadurch gekennzeichnet, dass** das Farberkennungselement (4) dem Dosenkörper (1) vorzugsweise reversibel zugeordnet ist, dass das Farberkennungselement (4) als ringartiger Außenmantel (5) einer hohlen Kugelschicht oder eines hohlen Kegelstumpfs mit jeweils einem oberen kleineren (6) und einem unteren größeren Durchgang (7) ausgebildet ist und dass der Außenmantel (5) mit dem Außenrand (9) des unteren Durchgangs (7) vorzugsweise formschlüssig an dem inneren Umfang eines im oberen Bereich des Dosenkörpers (1) ausgebildeten, ringartigen Falzes oder Dichtfalzes (11) angeordnet ist.

2. Sprühdose nach Anspruch 1, **dadurch gekennzeichnet, dass** das Farberkennungselement (4) zumindest bereichsweise mit dem Sprühgut versehen oder lackiert ist.

3. Sprühdose nach Anspruch 1 oder 2, **dadurch gekennzeichnet, dass** der Deckel (3) zumindest bereichsweise im Wesentlichen transparent ausgebildet ist.

4. Sprühdose nach einem der Ansprüche 1 bis 3, **dadurch gekennzeichnet, dass** das Farberkennungselement (4) als vorzugsweise geschlossener Ring ausgebildet ist.

5. Sprühdose nach einem der Ansprüche 1 bis 4, **dadurch gekennzeichnet, dass** das Farberkennungselement (4) oder der Außenmantel (5) elastisch ausgebildet ist.

6. Sprühdose nach einem der Ansprüche 1 bis 5, **dadurch gekennzeichnet, dass** das Farberkennungselement (4) oder der Außenmantel (5) aus Kunststoff ausgebildet ist.

7. Sprühdose nach einem der Ansprüche 1 bis 6, **dadurch gekennzeichnet, dass** der innere Rand (8) des oberen Durchgangs (6) - sich nach innen erweiternd - angeschrägt ist.

8. Sprühdose nach einem der Ansprüche 1 bis 7, **dadurch gekennzeichnet, dass** der Außenmantel (5) im Bereich des Außenrands (9) des unteren Durchgangs (7) - zum unteren Durchgang (7) oder zu seinem freien Ende hin - sich verjüngend angespitzt ist.

9. Sprühdose nach einem der Ansprüche 1 bis 8, **dadurch gekennzeichnet, dass** der Innendurchmesser des oberen Durchgangs (6) geringfügig kleiner ist als der Außendurchmesser eines um die Sprüheinrichtung (2) ausgebildeten, ringartigen Dichtfalzes (10) des Dosenkörpers (1).

10. Sprühdose nach einem der Ansprüche 1 bis 9, **dadurch gekennzeichnet, dass** der Außendurchmesser des Außenmantels (5) im Bereich des unteren Durchgangs (7) geringfügig größer ist als der Innendurchmesser eines oder des im oberen Bereich des Dosenkörpers (1) ausgebildeten, ringartigen Falzes oder Dichtfalzes (11) des Dosenkörpers (1).

11. Sprühdose nach einem der Ansprüche 1 bis 10, **dadurch gekennzeichnet, dass** der Deckel (3) elastisch ausgebildet ist.

12. Sprühdose nach einem der Ansprüche 1 bis 11, **dadurch gekennzeichnet, dass** der Deckel (3) aus Kunststoff ausgebildet ist.

## Claims

1. Spray can having a can body (1) for receiving the spray material, a spray device (2) for the spray material and a colour recognition element (4) for indicating the colour of the spray material being associated with the can body (1), and having a cover (3) for protecting the spray device (2), **characterised in that** the colour recognition element (4) is associated with the can body (1) preferably in a reversible manner, **in that** the colour recognition element (4) is constructed as an annular outer covering (5) of a hollow spherical region or a hollow truncated cone in each case having a relatively small upper aperture (6) and a relatively large lower aperture (7), and **in that** the outer covering (5) is arranged preferably in a positive-locking manner with the outer edge (9) of the lower aperture (7) on the inner periphery of an annular joint or sealing joint (11) formed in the upper region of the can body (1).

2. Spray can according to claim 1, **characterised in that** the colour recognition element (4) is provided or coated with the spray material at least over regions.

3. Spray can according to claim 1 or 2, **characterised in that** the cover (3) is constructed so as to be substantially transparent at least over regions.

4. Spray can according to any one of claims 1 to 3, **characterised in that** the colour recognition element (4) is constructed as a preferably closed ring.

5. Spray can according to any one of claims 1 to 4, **characterised in that** the colour recognition element (4) or the outer covering (5) is constructed in a resilient manner.

6. Spray can according to any one of claims 1 to 5, **characterised in that** the colour recognition element (4) or the outer covering (5) is produced from plastics material.

7. Spray can according to any one of claims 1 to 6, **characterised in that** the inner edge (8) of the upper aperture (6) is chamfered so as widen inwards.

8. Spray can according to any one of claims 1 to 7, **characterised in that** the outer covering (5), in the region of the outer edge (9) of the lower aperture (7), is brought to a point so as to taper towards the lower aperture (7) or the free end thereof.

9. Spray can according to any one of claims 1 to 8, **characterised in that** the inner diameter of the upper aperture (6) is slightly smaller than the outer diameter of an annular sealing joint (10) of the can body (1) formed around the spray device (2).

10. Spray can according to any one of claims 1 to 9, **characterised in that** the outer diameter of the outer covering (5) is slightly larger in the region of the lower aperture (7) than the inner diameter of a or the annular joint or sealing joint (11) of the can body (1) formed in the upper region of the can body (1).

11. Spray can according to any one of claims 1 to 10, **characterised in that** the cover (3) is constructed in a resilient manner.

12. Spray can according to any one of claims 1 to 11, **characterised in that** the cover (3) is produced from plastics material.

## Revendications

1. Bombe aérosol avec un corps de bombe (1) pour la réception de la matière à pulvériser, un dispositif de pulvérisation (2) pour la matière à pulvériser et un élément de reconnaissance de couleur (4) pour l'indication de la couleur de la matière à pulvériser étant adjoints au corps de bombe (1), et avec un couvercle (3) pour la protection du dispositif de pulvérisation (2),
**caractérisée par le fait que** l'élément de reconnaissance de couleur (4) est adjoint au corps de bombe (1) de manière de préférence réversible, que l'élément de reconnaissance de couleur (4) est réalisé sous la forme d'une enveloppe extérieure (5) de type annulaire d'une zone d'une sphère creuse ou d'un tronc de cône creux avec respectivement un passage supérieur plus petit (6) et un passage inférieur plus grand (7) et que l'enveloppe extérieure (5) est disposée avec le bord extérieur (9) du passage inférieur (7) sur, de préférence à fermeture géométrique, la périphérie intérieure d'une rainure ou d'une rainure d'étanchéité (11) de forme annulaire réalisée dans la zone supérieure du corps de bombe (1).

2. Bombe aérosol selon la revendication 1,
**caractérisée par le fait que** l'élément de reconnaissance de couleur (4) est muni ou laqué au moins par zone avec la matière à pulvériser.

3. Bombe aérosol selon la revendication 1 ou 2,
**caractérisée par le fait que** le couvercle (3) est réalisé pour l'essentiel transparent au moins par zone.

4. Bombe aérosol selon l'une des revendications 1 à 3,
**caractérisée par le fait que** l'élément de reconnaissance de couleur (4) est réalisé sous forme d'une bague de préférence fermée.

5. Bombe aérosol selon l'une des revendications 1 à 4,
**caractérisée par le fait que** l'élément de reconnaissance de couleur (4) ou l'enveloppe extérieure (5) est réalisé élastique.

6. Bombe aérosol selon l'une des revendications 1 à 5,
**caractérisée par le fait que** l'élément de reconnaissance de couleur (4) ou l'enveloppe extérieure (5) est réalisé en matière synthétique.

7. Bombe aérosol selon l'une des revendications 1 à 6,
**caractérisée par** le fait est que le bord intérieur (8) du passage supérieur (6) est biseauté - en s'élargissant vers l'intérieur -.

8. Bombe aérosol selon l'une des revendications 1 à 7,
**caractérisée par le fait que** l'enveloppe extérieure (5) est effilée en se rétrécissant dans la zone du bord extérieur (9) du passage inférieur (7) - en direction du passage inférieur (7) ou vers son extrémité libre -.

9. Bombe aérosol selon l'une des revendications 1 à 8,
**caractérisée par le fait que** le diamètre intérieur du passage supérieur (6) est légèrement plus petit que le diamètre extérieur d'une rainure d'étanchéité (10) du corps de bombe (1) de forme annulaire formée autour du dispositif de pulvérisation (2).

10. Bombe aérosol selon l'une des revendications 1 à 9,
**caractérisée par le fait que** le diamètre extérieur de l'enveloppe extérieure (5) est légèrement plus grand dans la zone du passage inférieur (7) que le diamètre intérieur d'une rainure ou rainure d'étanchéité (11) du corps de bombe (1) réalisée dans la zone supérieure du corps de bombe (1).

11. Bombe aérosol selon l'une des revendications 1 à 10,
**caractérisée par le fait que** le couvercle (3) est réalisé élastique.

12. Bombe aérosol selon l'une des revendications 1 à 11,
**caractérisée par le fait que** le couvercle (3) est réalisé en matière synthétique.
